# FASCICULE DE BREVET EUROPEEN

(11) **EP 1 500 343 B1**
(45) Date de publication et mention de la délivrance du brevet: **19.10.2005**
(21) Numéro de dépôt: 04016079.8
(22) Date de dépôt: 08.07.2004
(51) Int. Cl.: A43C 11/14

(54) **Dispositif de fermeture et de serrage pour chaussure de sport**
Schliess- und Spannvorrichtung für Sportschuh
Closing and clamping device for a sports boot

(30) Priorité: 24.07.2003 CH 12892003
(43) Date de publication de la demande: 26.01.2005
(73) Titulaire: LANGE INTERNATIONAL S.A., 1700 Fribourg (CH)
(72) Inventeur: Fregoni, Andrea, 31038 Paese (TV) (IT)
(74) Mandataire: Bugnion Genève

(56) Documents cités:
- EP-A- 0 705 545
- US-A- 4 453 290
- US-A- 5 768 804

## Description

L'invention concerne un dispositif de fermeture et de serrage pour chaussure de sport, en particulier chaussure de ski, tel que défini au préambule de la revendication 1.

De tels dispositifs sont connus de EP-A-0 705 545. Ces dispositifs comprennent un système de serrage principal de puissance constitué d'un levier-tendeur agissant sur une pièce d'accrochage venant s'accrocher dans une crémaillère. Dans un mode d'exécution, le moyen d'accrochage auxiliaire est constitué, par exemple, d'une barre médiane rétractable dans la crémaillère et terminée par une dent venant, en position rétractée, s'engager dans un créneau de la première dent de la crémaillère de telle manière que son profil coïncide avec le profil de cette dent. Le moyen d'accrochage auxiliaire prolonge temporairement la crémaillère dans le but de faciliter la fermeture et le serrage d'une chaussure, en particulier du collier équipant une telle chaussure, dont la relative rigidité rend difficile l'accrochage, du premier coup, de la pièce d'accrochage à la crémaillère, comme décrit dans le document cité. La dent auxiliaire doit être rétractable pour ne pas gêner l'accrochage subséquent de la pièce d'accrochage dans la crémaillère, notamment lorsqu'on doit augmenter le serrage de une ou plusieurs dents. Si la dent auxiliaire n'était pas rétractable, la pièce d'accrochage devrait présenter une découpe très profonde pour la dent auxiliaire, ce qui exigerait une longueur inacceptable de cette pièce d'accrochage. Les autres modes d'exécution décrits dans ce document présentent des inconvénients similaires.

Du document US 5,768,804 on connaît également une crémaillère présentant un prolongement formé d'un fil métallique formant une dent auxiliaire. Cette dent n'est que partiellement escamotable dans la crémaillère et présente le même inconvénient que l'exécution précédente.

Il a également été proposé de munir la pièce d'accrochage d'un prolongateur rabattable. Une telle construction est décrite dans le document EP-A-0677254.

L'invention a pour objet de réaliser un dispositif de fermeture et de serrage qui ne possède pas les inconvénients de l'art antérieur.

Plus précisément, l'invention a pour premier objet de réaliser un dispositif de fermeture et de serrage qui facilite l'accrochage de la pièce d'accrochage dans la crémaillère correspondante.

L'invention a pour second objet de réaliser un dispositif de fermeture et de serrage qui reste compatible avec les dispositifs existants et n'entraîne pas ou peu de modifications sur les éléments principaux d'accrochage de ces dispositifs.

Le dispositif de fermeture et de serrage selon l'invention est défini à la revendication 1.

Les moyens d'accrochage auxiliaires étant présents sur les deux parties complémentaires du système de serrage principal, ils n'interfèrent pas avec le serrage principal.

Des modes d'exécution sont définis aux revendications 2 à 7.

Le dessin annexé représente, à titre d'exemple, deux modes d'exécution de l'invention ainsi que de légères variantes du premier mode d'exécution.
La figure 1 est une vue en perspective d'un premier mode d'exécution représentant les moyens d'accrochage auxiliaires en position accrochée.
La figure 2 est une vue en perspective représentant les deux parties du système de serrage principal en position accrochée.
La figure 3 est une vue en perspective de dessous de la crémaillère.
La figure 4 représente une variante de l'organe d'accrochage auxiliaire équipant la crémaillère.
La figure 5 représente une variante d'exécution des moyens d'accrochage auxiliaires équipant l'autre partie du système de serrage principal.
La figure 6 est une vue partielle, en perspective, d'un second mode d'exécution.

Le dispositif représenté aux figures 1 à 3 comprend, d'une part, une crémaillère 1 présentant des dents 2 et une patte 3 pour sa fixation sur un rabat d'une chaussure, par exemple une chaussure de ski et, d'autre part, une pièce d'accrochage 4 destinée à venir s'accrocher dans la crémaillère 1. La pièce 4 est articulée sur un tirant lui-même articulé sur un levier-tendeur articulé sur un étrier fixé sur le rabat opposé de la chaussure. Le tirant et le levier-tendeur sont de conception conventionnelle et bien connue telle que décrit et représenté, par exemple, dans le brevet US 4,051,611.

Le dos de la crémaillère 1 présente une série d'encoches parallèles 5 de profil arrondi présentant un léger rétrécissement à la surface du dos de la crémaillère. Dans ces encoches 5 est fixé un organe d'accrochage auxiliaire 6 constitué d'un fil métallique de section circulaire plié de manière à former une boucle rectangulaire 7. Les extrémités du fil métallique sont coudées de manière à former deux parties parallèles 8 et 9, distantes l'une de l'autre et engagées dans deux encoches 5. Cet engagement s'effectue par écartement des extrémités du fil métallique. Cette fixation assure le maintien de l'organe d'accrochage auxiliaire 6 dans le prolongement de la crémaillère 1. L'organe d'accrochage auxiliaire 6 peut être détaché de la crémaillère pour être fixé dans une position différente sur la crémaillère.

La pièce d'accrochage 4 présente une découpe longitudinale 10 permettant à la crémaillère 1 de s'engager dans la pièce 4. A l'avant, la découpe 10 est fermée par une barrette 11 destinée à venir s'accrocher dans la crémaillère comme représenté à la figure 2. La découpe forme deux bras 12 et 13 dont les extrémités sont en forme de crochet 14, 15 s'étendant en dessous de la barrette 11. Ces crochets 14 et 15 sont destinés à l'accrochage de la pièce 4 à la boucle 7, plus précisément sur la partie transversale rectiligne 7a de cette boucle comme représenté à la figure 1. Cet accrochage peut être exécuté par l'utilisateur plus aisément qu'un accrochage de la barrette 11 à la crémaillère. L'utilisateur peut donc procéder à un pré-serrage de la chaussure. Après ce pré-serrage, l'utilisateur peut accrocher plus aisément la barrette 11 à la crémaillère 1. Si la chaussure est munie, par exemple, d'un collier comportant au mois deux dispositifs de fermeture et de serrage, le pré-serrage d'un des dispositifs permettra généralement d'accrocher aisément et directement la barrette 11 de l'autre dispositif à la crémaillère.

Dans ce premier mode de réalisation, les deux parties complémentaires 1 et 4 du dispositif de fermeture et de serrage comprennent donc respectivement des moyens d'accrochage principaux 2 et 11 et respectivement des moyens auxiliaires distincts 6 et 14/15. Ces deux moyens auxiliaires permettent un accrochage provisoire des deux parties complémentaires dans une position plus ouverte que lors de la fermeture à l'aide des moyens principaux. De plus, étant tous deux distincts des moyens principaux, ils n'entraînent aucune contrainte particulière sur leur forme et géométrie, la crémaillère 1 présentant des dents 2 classiques et la pièce 4 ayant elle-même une barrette 11 et une géométrie d'ensemble classique. De plus, les moyens auxiliaires n'ont pas besoin d'être escamotables pour permettre une fermeture avec les moyens principaux.

Dans la variante représentée à la figure 4, la boucle 7 présente un resserrement 16 de telle sorte que la boucle forme un rectangle pratiquement complet. Les crochets 14 et 15 de la pièce 4 peuvent venir s'accrocher sur les demi-côtés 7b et 7c. On a ainsi deux positions d'accrochage de la pièce 4 à la boucle 7.

Selon une variante d'exécution de la pièce d'accrochage 4 représentée à la figure 5, cette pièce présente une seconde paire de crochets 17 analogues aux crochets 14 et 15, offrant une seconde position d'accrochage de la pièce 4 à la boucle 7. Le nombre de paires de crochets pourrait être supérieur à deux.

La crémaillère 1 et la pièce 4 peuvent être en métal, en particulier en aluminium ou en matière synthétique.

En variante, la pièce d'accrochage auxiliaire pourrait être fixée à demeure, de manière non réglable à la crémaillère. Cette pièce d'accrochage auxiliaire pourrait être une pièce emboutie ou injectée. Quant à la pièce d'accrochage 4, elle pourrait être en une seule pièce, c'est-à-dire sans barrette auxiliaire 11, par exemple comme décrit dans la demande de brevet EP 1 086 629.

Dans le mode d'exécution représenté à la figure 6, on retrouve une pièce d'accrochage 18 semblable à la pièce d'accrochage 4 du premier mode d'exécution, cette pièce d'accrochage venant s'accrocher dans une crémaillère 19 analogue à la crémaillère 1 du premier mode d'exécution, par une barrette 20. Les moyens d'accrochage auxiliaires sont constitués, d'une part, d'un bras 21 articulé sur le côté de la pièce d'accrochage 18, autour de la barrette 20 et, d'autre part, d'un ou deux tenons 22, 23 faisant saillie latéralement sur la crémaillère 19, en dessous du niveau du fond des dents de la crémaillère. L'extrémité du bras 21 est en forme de crochet 24 et le bras présente en outre une encoche intermédiaire 25. Le bras 21 peut être relevé dans le sens de la flèche F et tendu dans le prolongement de la pièce 18, comme représenté en trait mixte dans la position 21', pour venir s'accrocher sur l'un ou l'autre des tenons 22 ou 23. Si le bras 21 est accroché au tenon 23, le tenon 22 est engagé dans l'encoche 25. Lors de l'accrochage ultérieur de la pièce 18 par la crémaillère 19, le bras 21 glisse sur les tenons 22 et 23 par les rampes 26 et 27 situées respectivement en arrière du crochet 24 et de l'encoche 25. Le bras 21 se relève ainsi de lui-même et il est ensuite rabattu dans la position représentée en trait continu dans un logement 28 dont l'extrémité 29 constitue une surface de butée pour l'extrémité du bras 21. En position de non-utilisation, le bras 21 ne fait ainsi pas saillie latéralement sur la pièce d'accrochage principale 18.

Dans ce dernier mode de réalisation, les deux parties complémentaires 18 et 19 comprennent respectivement des organes d'accrochages principaux 20 et les dents de la crémaillère 19, et des organes d'accrochage auxiliaire distincts 21 et 22/23. Le fait de prévoir un organe d'accrochage auxiliaire sur chaque partie permet de définir une solution d'accrochage provisoire qui ne modifie pas les caractéristiques principales de l'accrochage principal, c'est à dire la géométrie des dents de la crémaillère et la géométrie de la boucle comprenant la barrette, par rapport à une solution classique d'accrochage sans moyen auxiliaire.

Finalement, il apparaît donc des deux modes de réalisation précédents que le fait de prévoir un moyen d'accrochage spécifique, distinct du moyen d'accrochage principal, sur chacune des deux parties complémentaires d'un dispositif de fermeture et de serrage est la caractéristique essentielle pour permettre de réaliser un dispositif de fermeture et de serrage qui répond aux objets de l'invention.

Cette caractéristique permet de réaliser un dispositif d'accrochage auxiliaire qui n'interfère pas avec l'accrochage principal en prévoyant les moyens d'accrochages auxiliaires à un niveau différent des moyens d'accrochages principaux, c'est à dire avec des moyens auxiliaires positionnés à un autre endroit dans l'espace que les organes principaux, par exemple latéralement ou sous la face inférieure des parties d'accrochages.

D'autres modes d'exécution sont bien entendu possibles sans sortir du cadre de l'invention.

## Revendications

1. Dispositif de fermeture et de serrage pour chaussure de sport, en particulier chaussure de ski, comprenant un système de serrage principal de puissance constitué de deux parties complémentaires (1, 4; 18, 19) destinées à être montées respectivement sur des rabats opposés d'une chaussure et à venir s'accrocher mutuellement, le système comprenant des moyens auxiliaires d'accrochage provisoire (6, 14, 15; 21, 22, 23) destinés à faciliter l'accrochage desdites parties complémentaires,
**caractérisé en ce que** chacune des deux parties complémentaires (1, 4; 18, 19) comporte des moyens auxiliaires d'accrochage provisoire (7, 14, 15; 21, 22, 23)distincts du système d'accrochage principal.

2. Dispositif de fermeture et de serrage selon la revendication 1, **caractérisé en ce que** les moyens auxiliaires d'accrochage provisoire (7, 14, 15 ; 21, 22, 23) sont situés à un niveau différent du système d'accrochage principal de manière à ne pas interférer avec ce dernier.

3. Dispositif de fermeture et de serrage selon la revendication 1 ou 2, dont le système de serrage principal de puissance comprend, d'une part, une crémaillère (1) et, d'autre part, un support sur lequel est articulé un levier-tendeur relié à une pièce d'accrochage (4) présentant une découpe longitudinale (10) fermée par une partie transversale d'extrémité (11) destinée à venir s'engager dans la crémaillère, celle-ci s'engageant dans la découpe, **caractérisé en ce que** les moyens d'accrochage auxiliaires sont constitués, d'une part, d'une boucle (7) s'étendant à un niveau situé en dessous du niveau du fond des dents (2) de la crémaillère et présentant une partie transversale (7a) au moins approximativement droite et, d'autre part, d'au moins une paire de crochets (14, 15) à l'extrémité d'accrochage de la pièce d'accrochage (4), de part et d'autre de la découpe longitudinale et destinés à venir s'accrocher sur la partie transversale (7a) de la boucle.

4. Dispositif de fermeture et de serrage selon la revendication 3, **caractérisé en ce que** ladite boucle d'accrochage auxiliaire (7) est reliée à la crémaillère (1) de manière amovible et qu'elle peut occuper au moins deux positions différentes sur la crémaillère.

5. Dispositif de fermeture et de serrage selon la revendication 3 ou 4, **caractérisé en ce que** ladite boucle d'accrochage auxiliaire (7) est en fil métallique (6) présentant deux extrémités coudées (8, 9) parallèles, distantes l'une de l'autre, venant se fixer à cran dans des encoches (5) formées au dos de la crémaillère.

6. Dispositif de fermeture et de serrage selon l'une des revendications 3 à 5, **caractérisé en ce que** ladite boucle (7) d'accrochage auxiliaire est rectangulaire de manière à présenter deux positions différentes d'accrochage aux crochets (14, 15) de la pièce d'accrochage.

7. Dispositif selon l'une des revendications 4 à 6, **caractérisé en ce que** la pièce d'accrochage (4) présente au moins deux paires de crochets (14, 15, 17).

8. Dispositif selon la revendication 1 ou 2, dont le système de serrage principal de puissance comprend, d'une part, une crémaillère (19) et, d'autre part, un support sur lequel est articulé un levier-tendeur relié à une pièce d'accrochage (18) destinée à venir s'accrocher dans la crémaillère, **caractérisé en ce que** les moyens d'accrochage auxiliaires sont constitués, d'une part, d'au moins un tenon (22, 23) sur au moins un côté de la crémaillère, et d'autre part, d'au moins un bras (21) articulé sur au moins un côté de la pièce d'accrochage (18), ce bras présentant un crochet (25) destiné à venir s'accrocher sur le tenon.

## Patentansprüche

1. Schliess- und Spannvorrichtung für einen Sportschuh, insbesondere einen Schischuh, mit einem Hauptspannsystem zum kräftigen Festspannen, das aus zwei komplementären Teilen (1, 4; 18, 19) besteht, die dazu bestimmt sind, jeweils auf gegenüberliegenden Klappen eines Schuhs montiert zu werden und sich gegenseitig zu verhaken, wobei das System Hilfsmittel (6, 14, 15; 21, 22, 23) zum provisorischen Verhaken aufweist, welche das Verhaken der erwähnten komplementären Teile erleichtern, **dadurch gekennzeichnet, dass** jedes der komplementären Teile (1, 4; 18, 19) Hilfsmittel (7, 14, 15; 21, 22, 23) zum provisorischen Verhaken aufweist, welche vom Hauptspannsystem verschieden sind.

2. Schliess- und Spannvorrichtung nach Anspruch 1, **dadurch gekennzeichnet, dass** die Hilfsmittel (7, 14, 15; 21, 22, 23) zum provisorischen Verhaken auf einer gegenüber dem Hauptspannsystem unterschiedlichen Höhe liegen, um nicht in dieses störend einzugreifen.

3. Schliess- und Spannvorrichtung nasch Anspruch 1 oder 2, deren Hauptspannsystem zum kräftigen Festspannen einerseits eine Zahnstange (1) und andererseits einen Träger aufweist, auf dem ein Spannhebel angelenkt ist, welcher mit einem Hakenstück (4) verbunden ist, das einen Längsausschnitt (10) hat, der durch einen in die Zahnstange eingreifenden endseitigen Querteil (11) geschlossen ist, wobei die Zahnstange in den Ausschnitt eingreift, **dadurch gekennzeichnet, dass** die Hilfsmittel zum Verhaken einerseits aus einer Schnalle (7), die sich auf einer unter der Höhe des Bodens der Zahnstangenzähne (2) liegenden Höhe erstreckt und einen wenigstens näherungsweise geraden Querteil (7a) hat, und andererseits aus einem Paar Haken (14, 15) besteht, die sich am Einhakende des Hakenteils (4) beiderseits des Längsausschnitts befinden und dazu bestimmt sind, sich auf dem Querteil (7a) der Schnalle festzuhaken.

4. Schliess- und Spannvorrichtung nach Anspruch 3, **dadurch gekennzeichnet, dass** die erwähnte Hilfsschnalle (7) mit der Zahnstange lösbar verbunden ist und dass sie auf dieser wenigstens zwei verschiedene Stellungen einnehmen kann.

5. Schliess- und Spannvorrichtung nach Anspruch 3 oder 4, **dadurch gekennzeichnet, dass** die erwähnte Hilfsschnalle (7) aus einem metallischem Draht (6) besteht, der zwei abgewinkelte, im Abstand voneinander liegende parallele Enden (8, 9) hat, die in Kerben (5) einrasten können, welche auf dem Rücken der Zahnstange vorgesehen sind.

6. Schliess- und Spannvorrichtung nach einem der Ansprüche 3 bis 5, **dadurch gekennzeichnet, dass** die erwähnte Hilfsschnalle (7) rechteckförmig ist, derart, dass sie zwei verschiedene Stellungen zum Festhaken an den Haken (14, 15) des Hakenstücks aufweist.

7. Vorrichtung nach einem der Ansprüche 4 bis 6, **dadurch gekennzeichnet, dass** das Hakenstück (4) wenigstens zwei Paare Haken (14, 15, 17) aufweist.

8. Vorrichtung nach Anspruch 1 oder 2, dessen Hauptspannsystem zum kräftigen Festspannen einerseits eine Zahnstange (19) und andererseits einen Träger aufweist, auf dem ein Spannhebel angelenkt ist, der mit einem Hakenstück (4) verbunden ist, das sich in die Zahnstange einhaken kann, **dadurch gekennzeichnet, dass** die Hilfsmittel zum Verhaken einerseits aus wenigstens einem Zapfen (22, 23) auf wenigstens einer Seite der Zahnstange und andererseits aus wenigstens einem Arm (21) bestehen, der an wenigstens einer Seite des Hakenstücks (18) angelenkt ist und welcher einen Haken (25) aufweist, der dazu bestimmt ist, sich an dem Zapfen festzuhaken.

## Claims

1. Closing and tightening device for sports shoes, especially ski boots, comprising a main power tightening system composed of two complementary portions (1, 4; 18, 19) provided for being respectively fastened to opposed flaps of a shoe and for coming into mutual hooking connection, the system comprising auxiliary means for a provisional mutual hooking (6, 14,15; 21, 22, 23) in order to facilitate the hooking of said complementary portions,
**characterised in that** each one of said complementary portions (1, 4; 18, 19) is equipped with auxiliary means for a provisional hooking (7, 14, 15; 21, 22, 23) separate from the main hooking system.

2. Closing and tightening device according to claim 1, **characterised in that** the auxiliary means for a provisional hooking (7, 14, 15; 21, 22, 23) are situated on another level than the main hooking system in order to avoid any interference with the latter.

3. Closing and tightening device according to claim 1 or 2, wherein the main power tightening system comprises, on the one hand, a rack (1) and, on the other hand, a support on which a tension lever is articulated that is connected to a catching piece (4) having a lengthwise cutting-out (10) closed by a transverse end portion (11) that is destined for coming into engagement with the rack which enters into the cut-out, **characterised in that** the auxiliary hooking means are composed, on the one hand, of a buckle (7) extending on a level situated under the level of the root of the rack teeth (2) and having an at least approximately straight traverse portion (7a) and, on the other hand, at least one pair of hooks (14, 15) positioned at the hooking end of the catching piece (4) on both sides of the lengthwise cut-out and arranged for coming into hooking connection with the traverse portion (7a) of the buckle.

4. Closing and tightening device according to claim 3, **characterised in that** said buckle (7) of the auxiliary hooking means is connected to the rack (1) in a removable manner, and that it may take at least two different positions on the rack.

5. Closing and tightening device according to claim 3 or 4, **characterised in that** said auxiliary hooking buckle (7) is made from a metal wire (6) having two parallel bent-over ends (8, 9) distant from each other and coming into fastening connection into notches (5) formed in the backside of the rack.

6. Device according to any one of claims 3 to 5, **characterised in that** said auxiliary hooking buckle (7) is rectangularly shaped so that to take two different hooking positions in hooks (14, 15) of the catching piece (4).

7. Device according to any one of claims 4 to 6, **characterised in that** the catching piece (4) has at least two pairs of hooks (14, 15, 17).

8. Device according to claim 1 or 2 wherein the main power tightening system comprises, on the one hand, a rack (19) and, on the other hand, a support on which a tightening lever is articulated, the lever being connected to a hooking piece (18) provided for getting caught in said rack, **characterised in that** the auxiliary hooking means are composed, on the one hand, of at least one stud (22, 23) on at least one side of the rack, and, on the other hand, of at least one arm (21) articulated on at least one side of the hooking piece (18), said arm compressing a hook (25) for hooking on said stud.
